# EUROPÄISCHE PATENTSCHRIFT

(11) **EP 1 103 486 B1**
(45) Veröffentlichungstag und Bekanntmachung des Hinweises auf die Patenterteilung: **09.02.2005**
(21) Anmeldenummer: 00125172.7
(22) Anmeldetag: 18.11.2000
(51) Int. Cl.: B65D 77/06

(54) **Transport- und Lagerbehälter für Flüssigkeiten und Verfahren zur Herstellung des Innenbehälters des Transport- und Lagerbehälters**
Transport and storage container for liquids and manufacturing process for the insert of said container
Récipient de transport et de stockage pour liquides et procédé de fabrication de la poche interne dudit récipient

(30) Priorität: 27.11.1999 DE 19957215
(43) Veröffentlichungstag der Anmeldung: 30.05.2001
(73) Patentinhaber: PROTECHNA S.A., 1701 Fribourg (CH)
(72) Erfinder: Schütz, Udo, 56242 Selters / Ww. (DE)
(74) Vertreter: Pürckhauer, Rolf, Dipl.-Ing.

(56) Entgegenhaltungen:
- WO-A-89/07560
- DE-A- 19 722 194
- US-A- 5 018 877

## Beschreibung

Die Erfindung betrifft einen Transport- und Lagerbehälter für Flüssigkeiten, mit einem palettenartigen Untergestell, das zur Handhabung mittels Hubstapler, Regalbediengerät oder dgl. Transportmittel eingerichtet ist, einem quaderförmigen oder kubischen Innenbehälter aus Kunststoff mit je einer verschließbaren Einfüll- und Auslaßöffnung oder einer verschließbaren Einfüll- und Entnahmeöffnung und einem an dem Innenbehälter anliegenden Metall-Gittermantel aus sich kreuzenden waagrechten und senkrechten Gitterstäben aus Metall wobei der flexible Innenbehälter an dem oberen Rahmen des Gittermantels und/oder einer Schutsabdeckung des Transportbehälters befestigt ist.

Gegenstand der Erfindung ist ferner ein Verfahren zur Herstellung des Innenbehälters des gattungsgemäßen Transportund Lagerbehälters.

Aus der DE 197 22 194 C2 bekannte Transport- und Lagerbehälter der gattungsgemäßen Art mit einem blasgeformten Innenbehälter aus Kunststoff werden zur Lagerung und für den Transport von Flüssiggütern aller Art in der Chemie-, Pharma-, Mineralöl- und Nahrungsmittelindustrie eingesetzt.

Die strengen gesetzlichen Umweltschutzvorschriften erfordern den Übergang von Einwegbehältern wie Palettenbehälter und Fässer zum Transport und zur Lagerung von Flüssigkeiten unterschiedlicher Art auf Mehrwegbehälter, die Umstellung auf Behälter mit größerem Volumen mit dem Ziel einer Verringerung der Restmengen und die Entwicklung neuer Mehrwegbehälter, die im Hinblick auf eine Entlastung der Umwelt von schädlichen Stoffen rekonditioniert und deren durch das flüssige Transport- und Lagergut kontaminierte Kunststoffbestandteile durch eine schadstoffarme oder sogar schadstofffreie Vernichtung z.B. durch Verbrennen optimal entsorgt werden können.

Aus WO-A-89/07560 ist an sich ein Transportbehälter mit einer Innenhülle aus Kunststoffolie und einer Außenhülle aus einem Gewebematerial bekannt.

Der Erfindung liegt die Aufgabe zugrunde, einen Behälter vorzuschlagen, der eine wirtschaftliche Rekonditionierbarkeit durch eine preisgünstige Herstellung und eine optimale Entsorgung des Innenbehälters ermöglicht.

Diese Aufgabe wird erfindungsgemäß gelöst durch den Transport- und Lagerbehälter für Flüssigkeiten mit den Merkmalen des Patentanspruchs 1 und das Herstellungsverfahren nach Patentanspruch 5. Die Unteransprüche beinhalten vorteilhafte Weiterbildungen der Erfindung.

Der erfindungsgemäße Transport- und Lagerbehälter für Flüssigkeiten und das Verfahren zur Herstellung des Kunststoff-Innenbehälters des Transportbehälters zeichnen sich durch folgende Vorteile aus:

Die Ausbildung des Innenbehälters als flexibler Behälter, der aus einer Innenhülle aus Kunststoffolie und einer Außenhülle aus einem Gewebematerial besteht, ermöglicht gegenüber Flüssigkeitsbehältern mit einem aus Kunststoff blasgeformten Innenbehälter eine Verringerung des Leergewichts und der Transportkosten aufgrund der geringen Stärke des Folien- und des Gewebematerials und eine erhebliche Verminderung der durch Farben, Lacke und dergleichen umweltgefährdende Flüssigkeiten kontaminierten Kunststoffmasse, so daß die Entsorgung dieser Kunststoffmasse unproblematisch ist. Der Transportbehälter kann durch einen einfachen Austausch des preiswerten Innenbehälters bei den Herstell- und Abfüllbetrieben für Flüssiggüter kostengünstig rekonditioniert werden, wobei der geringe Platzbedarf des flexiblen Innenbehälters aufgrund seiner Zusammenfaltbarkeit und die niedrigen Herstellungskosten des Innenbehälters eine billige Lagerhaltung ermöglichen. Schließlich ist die Herstellung des flexiblen Innenbehälters aus einer Kunststoffolie und einem Gewebematerial vorzugsweise aus Kunststoff kostengünstiger als die Herstellung blasgeformter Kunststoff-Innenbehälter mit teuren Blasformmaschinen, die hohe Investitionskosten erfordern.

Der erfindungsgemäße Transport- und Lagerbehälter und das Verfahren zur Herstellung des flexiblen Innenbehälters des Transportbehälters sind nachstehend anhand schematischer Zeichnungen erläutert, die folgendes darstellen:
- Fig. 1: eine perspektivische Darstellung eines Transport- und Lagerbehälters,
- Fig. 2: eine Draufsicht des Transportbehälters nach Fig. 1, die
- Fign. 3 bis 5: perspektivische Darstellungen des Mantelzuschnitts, des Deckelzuschnitts und des Bodenzuschnitts der Außenhülle des Innenbehälters des Transportbehälters,
- Fig. 6: eine perspektivische Darstellung des aus dem Mantelzuschnitt genähten Mantels der Außenhülle,
- Fig. 7: eine Draufsicht des Zuschnitts der Innenhülle des Innenbehälters mit der Anordnung der Schweißnähte in der oberen Folienbahn des Zuschnitts bei der Konturschweißung der Innenhülle,
- Fig. 8: eine perspektivische Darstellung des leicht aufgefalteten Zuschnitts der Innenhülle zur Veranschaulichung der Führung der Schweißnähte bei der Konturschweißung der Innenhülle und
- Fig. 9: eine Stirnansicht der aufgefalteten, zur Prüfung der Dichtheit mit einer Flüssigkeit gefüllten Innenhülle.

Der als Ein- und Mehrwegbehälter verwendete Transport- und Lagerbehälter 1 nach den Fign. 1 und 2 für Flüssigkeiten weist als Hauptbauteile einen austauschbaren, flexiblen, quaderförmigen Innenbehälter 2 mit abgerundeten Ecken 8 aus einer Innenhülle 3 aus Kunststoffolienmaterial, z.B. einer Polyethylenfolie, und einer die Innenhülle 3 verstärkenden Außenhülle 4 aus einem Gewebematerial, z.B. einer Polyamidfaser, der mit einem durch einen Schraubdeckel 6 verschließbaren Einfüllstutzen 5 und einem Auslaßstutzen 7 zum Anschluß eines Entnahmehahns ausgestattet ist, einem Gittermantel 9 aus sich kreuzenden waagrechten und senkrechten Gitterstäben 10, 11 aus Metall sowie ein palettenartiges Untergestell 12 mit euronormgerechten Längen- und Breitenabmessungen auf, das zur Handhabung mittels Hubstapler, Regalbediengerät oder dgl. eingerichtet und mit einer flachen Bodenwanne 13 zur formschlüssigen Aufnahme des mit einer Flüssigkeit gefüllten Innenbehälters 2 ausgestattet ist.

Die Außenhülle 4 des Innenbehälters 2 besteht aus einem Mantel-, einem Boden- und einem Deckelzuschnitt 14, 15, 16 (Fign. 3-5). Die geschlossene Innenhülle 3, die aus einem Zuschnitt 17 aus einem Seitenfaltenschlauch 18 aus Kunststoffolienmaterial konturgeschweißt ist, ist mit abgeschweißten Längsrandstreifen 19, 20, 21, 22 mit dem Mantel-, dem Boden- und dem Deckelschnitt 14, 15, 16 der Außenhülle 4 zu dem Innenbehälter 2 vernäht oder verklebt und auf diese Weise in der Außenhülle 4 positioniert (Fign. 4-9).

Auf den Zuschnitt 17 der Innenhülle 3 des Innenbehälters 2 ist ein Zuschnitt 23 mit als Schlaufen 24, 25 ausgebildeten Rändern zum Aufhängen des Innenbehälters 2 an am oberen Rahmen 26 des Gittermantels 9 befestigten Deckelstäben 27, 28 des Transportbehälters 1 aufgeschweißt (Fign. 1, 2, 7, 8).

Der Zuschnitt 23 mit den Aufhängeschlaufen 24, 25 weist eine zentrale Öffnung 29 auf, die deckungsgleich zu einer zentralen Öffnung 31 in der oberen Folienbahn 30 des Zuschnitts 17 der Innenhülle 3 des Innenbehälters 2 angeordnet ist, wobei die beiden Öffnungen 29, 31 als Durchstecköffnungen für den mit dem Zuschnitt 23 und der Innenhülle 3 des Innenbehälters 2 verschweißten Einfüllstutzen 5 dienen.

In dem Deckelzuschnitt 16 der Außenhülle 4 des Innenbehälters 2 ist eine weitere Durchstecköffnung 32 für den Einfüllstutzen 5 angeordnet. Ferner sind an dem Deckelzuschnitt 16 Haltebänder 33 zur Befestigung des Innenbehälters 2 an dem oberen Rahmen 26 des Gittermantels 9 angenäht.

Das erfindungsgemäße Verfahren zur Herstellung des flexiblen Innenbehälters für den vorbeschriebenen Transport- und Lagerbehälter für Flüssigkeiten ist durch folgende Verfahrensschritte gekennzeichnet:
1. Schneiden eines Mantelzuschnitts 14 für die Außenhülle 4 des Innenbehälters 2 aus einer Gewebebahn auf einem Zuschneidetisch und Übertragen der Achsenmarkierungen 34 und Kantenmarkierungen 35 für den zu nähenden, quaderförmigen oder kubischen Mantel 36 der Außenhülle 4 von dem Zuschneidetisch auf den Mantelzuschnitt 14 zum Positionieren von Mantel 36, Bodenzuschnitt 15 und Deckelzuschnitt 16 der Außenhülle 4 beim späteren Vernähen oder Verkleben mit der Innenhülle 3 (Fign. 3 und 6);
2. linksseitiges Vernähen des Mantelzuschnitts 14 an den Stoßkanten 37, 38 zu dem Mantel 36 der Außenhülle 4 (Fig. 6);
3. Schneiden eines Deckelzuschnitts 16 aus einer Gewebebahn für die Außenhülle 4 des Innenbehälters 2 mit abgerundeten Ecken 39 und einer Öffnung 32 zum Durchstecken des Einfüllstutzens 5 des Innenbehälters 2 auf einem Zuschneidetisch und Übertragen der Achsenmarkierungen 40 von dem Zuschneidetisch auf den Deckelzuschnitt 16 (Fig. 4);
4. Annähen von Haltebändern 33 an vorgegebenen Stellen des Deckelzuschnitts 16;
5. Schneiden eines Bodenzuschnitts 15 aus einer Gewebebahn für die Außenhülle 4 des Innenbehälters 2 mit abgerundeten Ecken 41 auf einem Zuschneidetisch und Übertragen der Achsenmarkierungen 42 von dem Zuschneidetisch auf den Bodenzuschnitt 15 (Fig. 5);
6. Schneiden eines Zuschnitts 17 für die Innenhülle 3 des Innenbehälters 2 aus einem bis zur Mittellängsachse 43 - 43 eingefaltenen Seitenfaltenschlauch 18 aus Folienmaterial auf einem Zuschneidetisch, wobei die Längsränder 44, 45 des Zuschnitts 17 ungefähr das doppelte Maß der Länge 46 des herzustellenden Innenbehälters 2 aufweisen und die Querränder 47, 48 des Zuschnitts 17 um ein bestimmtes Maß größer als die Breite 49 des Innenbehälters 2 bemessen sind. (Fign. 2, 7, 9);
7. Ausschneiden der Öffnungen 31, 50 zum Einsetzen des Einfüllstutzens 5 und des Auslaßstutzens 7 aus der oberen und der unteren Folienbahn 30, 51 des Zuschnitts 17 der Innenhülle 3 (Fign. 7 und 8);
8. Konturschweißen der Innenhülle 3 des Innenbehälters 2, wobei bei einem Zuschnitt 17 aus einem Seitenfaltenschlauch 18 aus einer Einlagenfolie in einem ersten Schweißtakt die übereinander liegenden Querränder 47, 47; 48, 48 mit den dazwischen liegenden Rändern 52a, 52b; 53a, 53b der Einfaltungen 52, 53 des zusammengelegten Zuschnitts 17 verschweißt werden, an den Längsrändern 44, 45 der oberen Folienbahn 30 des Zuschnitts 17 von dieser und dem darunter befindlichen oberen Abschnitt 52c, 53c der zugehörigen Einfaltung 52, 53 durch eine Längsschweißnaht 54, 55 Längsrandstreifen 19, 20 abgeschweißt werden, die symmetrisch zur Mitte 44a, 45a der beiden Längsränder 44, 45 des Zuschnitts 17 verlaufen, und jeweils von den beiden Enden 54a, 54b; 55a, 55b der Längsschweißnähte 54, 55 schräge Schweißnähte 58-61 durch die obere Folienbahn 30 und den darunter befindlichen oberen Abschnitt 52c, 53c der zugehörigen Einfaltung 52, 53 bis zur Mitte 47a, 48a der Querränder 47, 48 des Zuschnitts 17 zum Abschweißen entsprechender Abschnitte der oberen Folienbahn 30 und der Einfaltungen 52, 53 des Zuschnitts 17 gelegt werden und wobei in einem zweiten Schweißtakt die gleiche Konturschweißung der unteren Folienbahn 51 des Zuschnitts 17 und der an diesen angrenzenden unteren Abschnitte 52d, 53d der Einfaltungen 52, 53 zur Ausbildung unterer Längsrandstreifen 21, 22 bis auf die bereits im ersten Schweißtakt erfolgte Verschweißung der Querränder 47, 47; 48, 48 des Zuschnitts 17 durchgeführt wird (Fign. 7 und 8);
9. Konturschweißen der Innenhülle 3 des Innenbehälters 2, deren Zuschnitt 17 aus einer Mehrlagenfolie, insbesondere einer Zweilagenfolie aus einem verschweißbaren Folienmaterial wie Polyethylen und einem nicht verschweißbaren Folienmaterial wie Polyamid gemäß Verfahrensschritt 8 in einem Schweißtakt;
10. Aufschweißen eines Zuschnitts 23 aus Folienmaterial mit zwei als Befestigungsschlaufen 24, 25 ausgebildeten Rändern und einem angeschweißten Einfüllstutzen 5 auf die obere Folienbahn 30 des konturgeschweißten Zuschnitts 17 der Innenhülle 3 des Innenbehälters 2, wobei der Einfüllstutzen 5 mit dem Randbereich der Einfüllöffnung 31 verschweißt wird (Fign. 7 und 8);
11. Verschweißen des Auslaßstutzens 7 mit dem Randbereich der Auslaßöffnung 50 in der unteren Folienbahn 51 des konturgeschweißten Zuschnitts 17 der Innenhülle 3 des Innenbehälters 2;
12. Falten der konturgeschweißten Innenhülle 3 des Innenbehälters 2 auf die Behältergrundrißabmessungen, wobei die abgeschweißten Längsrandstreifen 19, 20; 21, 22 bündig gelegt werden;
13. linksseitiges Vernähen oder Verkleben der abgeschweißten oberen Längsrandstreifen 19, 20 der zusammengefalteten Innenhülle 3 mit dem Deckelzuschnitt 16 der Außenhülle 4;
14. linksseitiges Vernähen oder Verkleben der abgeschweißten Längsrandstreifen 21, 22 der zusammengefalteten Innenhülle 3 mit dem Bodenzuschnitt 15 der Außenhülle 4;
15. linksseitiges Vernähen oder Verkleben des Mantelzuschnitts 14 der Außenhülle 4 über den Umfang mit deren Bodenzuschnitt 15 und den unteren Längsrandstreifen 21, 22 der Innenhülle 3;
16. Durchziehen des Mantelzuschnitts 14 zusammen mit der Innenhülle 3 und dem Bodenzuschnitt 15 nach rechts und
17. umlaufendes Vernähen oder Verkleben des nach rechts gewendeten Mantelzuschnitts 14 der Außenhülle 4 über den Umfang mit dem Deckelzuschnitt 16 der Außenhülle 4 und den oberen Längsrandstreifen 19, 20 der Innenhülle 3.

Durch das Wenden des Mantelzuschnitts 14 der Außenhülle 4 gelangen die miteinander vernähten Stoßkanten 37, 38 des Mantelzuschnitts 14 auf dessen Innenseite, so daß das äußere Erscheinungsbild des Innenbehälters 2 keinerlei Beeinträchtigung erfährt.

Das Wenden des Mantelzuschnitts 14 der Außenhülle 4 nach dem Verfahrensschritt 15 kann jedoch unterbleiben. In diesem Fall wird anschließend an den Verfahrensschritt 14 die Innenhülle 3 aufgefaltet, und danach wird der Mantelzuschnitt 14 über den Umfang mit dem Bodenzuschnitt 15 der Außenhülle 4 und den unteren Längsrandstreifen 21, 22 der Innenhülle 3 sowie mit dem Deckelzuschnitt 16 der Außenhülle 4 und den oberen Längsrandstreifen 19, 20 der Innenhülle 3 vernäht oder verklebt.

## Patentansprüche

1. Transport- und Lagerbehälter für Flüssigkeiten, mit einem palettenartigen Untergestell (12), das zur Handhabung mittels Hubstapler, Regalbediengerät oder dgl. Transportmittel eingerichtet ist, einem quaderförmigen oder kubischen Innenbehälter (2) aus Kunststoff mit je einer verschließbaren Einfüll- und Auslaßöffnung oder einer verschließbaren Einfüllund Entnahmeöffnung und einem an dem Innenbehälter (2) anliegenden Gittermantel (9) aus sich kreuzenden waagrechten (10) und senkrechten (11) Gitterstäben aus Metall, der Innenbehälter (2) an dem oberen Rahmen (26) des Gittermantels (9) und/oder einer Schutzabdeckung (Deckelstäbe 27, 28) des Transportbehälters (1) befestigt ist wobei **dadurch gekennzeichnet, dass** der flexible Innenbehälter (2) aus einer Innenhülle (3) aus einer Kunststofffolie und einer Außenhülle (4) aus einem Gewebematerial besteht, wobei die Außenhülle (4) des Innenbehälters (2) aus einem Mantel-, einem Boden- und einem Deckelzuschnitt (14, 15, 16) besteht, und die geschlossene Innenhülle (3), die aus einem Zuschnitt (17) aus einem Seitenfaltenschlauch (18) aus einer Kunststofffolie konturgeschweißt ist, mit abgeschweißten Längs- und/oder Querrandstreifen (19, 20; 21, 22) mit dem Mantel-, dem Bodenund dem Deckelzuschnitt (14, 15, 16) der Außenhülle (4) vernäht oder verklebt ist.

2. Behälter nach Anspruch 1, **gekennzeichnet durch** einen auf den Zuschnitt (17) der Innenhülle (3) des Innenbehälters (2) aufgeschweißten Zuschnitt (23) mit als Schlaufen (24, 25) ausgebildeten Rändern zum Aufhängen des Innenbehälters (2) an am oberen Rahmen (26) des Gittermantels (9) befestigten Deckelstäben (27, 28).

3. Behälter nach Anspruch 2, **dadurch gekennzeichnet, daß** der Zuschnitt (23) mit den Aufhängeschlaufen (24, 25) eine zentrale Öffnung (29) aufweist, die deckungsgleich zu einer zentralen Öffnung (31) in der oberen Folienbahn (30) des Zuschnitts (17) der Innenhülle (3) des Innenbehälters (2) angeordnet ist, wobei die beiden Öffnungen (29, 31) als Durchstecköffnungen für einen mit dem Zuschnitt (23) mit den Aufhängeschlaufen (24, 25) und der Innenhülle (3) des Innenbehälters (2) verschweißten Einfüllstutzen (5) mit einem Verschlußdeckel (Schraubdeckel 6) dienen.

4. Behälter nach einem der Ansprüche 1 bis 3, **gekennzeichnet durch** eine in dem Deckelzuschnitt (16) der Außenhülle (4) des Innenbehälters (2) angeordnete Durchstecköffnung (32) für den Einfüllstutzen (5) und an dem Deckelzuschnitt (16) angenähte Haltebänder (33) zur Befestigung des Innenbehälters (2) an dem oberen Rahmen (26) des Gittermantels (9).

5. Verfahren zur Herstellung von flexiblen Innenbehältern für Transport- und Lagerbehälter nach den Ansprüchen 1 bis 4, **gekennzeichnet durch** folgende Verfahrensschritte:
1. Schneiden eines Mantelzuschnitts (14) für die Außenhülle (4) des Innenbehälters (2) aus einer Gewebebahn auf einem Zuschneidetisch und Übertragen der Achsenmarkierungen (34) und Kantenmarkierungen (35) für den zu nähenden, quaderförmigen oder kubischen Mantel (36) der Außenhülle (4) von dem Zuschneidetisch auf den Mantelzuschnitt (14) zum Positionieren von Mantel (36), Bodenzuschnitt (15) und Deckelzuschnitt (16) der Außenhülle (4) beim späteren Vernähen oder Verkleben mit der Innenhülle (3);
2. linksseitiges Vernähen des Mantelzuschnitts (14) an den Stoßkanten (37, 38) zu dem Mantel (36) der Außenhülle (4);
3. Schneiden eines Deckelzuschnitts (16) aus einer Gewebebahn für die Außenhülle (4) des Innenbehälters (2) mit abgerundeten Ecken (39) und einer Öffnung (32) zum Durchstecken des Einfüllstutzens (5) des Innenbehälters (2) auf einem Zuschneidetisch und Übertragen der Achsenmarkierungen (40) von dem Zuschneidetisch auf den Deckelzuschnitt (16);
4. Annähen von Haltebändern (33) an vorgegebenen Stellen des Deckelzuschnitts (16);
5. Schneiden eines Bodenzuschnitts (15) aus einer Gewebebahn für die Außenhülle (4) des Innenbehälters (2) mit abgerundeten Ecken (41) auf einem Zuschneidetisch und Übertragen der Achsenmarkierungen (42) von dem Zuschneidetisch auf den Bodenzuschnitt (15);
6. Schneiden eines Zuschnitts (17) für die Innenhülle (3) des Innenbehälters (2) aus einem bis zur Mittellängsachse (43-43) eingefalteten Seitenfaltenschlauch (18) aus Folienmaterial auf einem Zuschneidetisch, wobei die Längsränder (44, 45) des Zuschnitts (17) ungefähr das doppelte Maß der Länge (46) des herzustellenden Innenbehälters (2) aufweisen und die Querränder (47, 48) des Zuschnitts (17) um ein bestimmtes Maß größer als die Breite (49) des Innenbehälters (2) bemessen sind.
7. Ausschneiden der Öffnungen (31, 50) zum Einsetzen des Einfüllstutzens (5) und des Auslaßstutzens (7) aus der oberen und der unteren Folienbahn (30, 51) des Zuschnitts (17) der Innenhülle (3);
8. Konturschweißen der Innenhülle (3) des Innenbehälters (2), wobei bei einem Zuschnitt (17) aus einem Seitenfaltenschlauch (18) aus einer Einlagenfolie in einem ersten Schweißtakt die übereinander liegenden Querränder (47, 47; 48, 48) mit den dazwischen liegenden Rändern (52a, 52b; 53a, 53b) der Einfaltungen (52, 53) des zusammengelegten Zuschnitts (17) verschweißt werden, an den Längsrändern (44, 45) der oberen Folienbahn (30) des Zuschnitts (17) von dieser und dem darunter befindlichen oberen Abschnitt (52c, 53c) der zugehörigen Einfaltung (52, 53) **durch** eine Längsschweißnaht (54, 55) Längsrandstreifen (19, 20) abgeschweißt werden, die symmetrisch zur Mitte (44a, 45a) der beiden Längsränder (44, 45) des Zuschnitts (17) verlaufen, und jeweils von den beiden Enden (54a, 54b; 55a, 55b) der Längsschweißnähte (54, 55) schräge Schweißnähte (58-61) **durch** die obere Folienbahn (30) und den darunter befindlichen oberen Abschnitt (52c, 53c) der zugehörigen Einfaltung (52, 53) bis zur Mitte (47a, 48a) der Querränder (47, 48) des Zuschnitts (17) zum Abschweißen entsprechender Abschnitte der oberen Folienbahn (30) und der Einfaltungen (52, 53) des Zuschnitts (17) gelegt werden und wobei in einem zweiten Schweißtakt die gleiche Konturschweißung der unteren Folienbahn (51) des Zuschnitts (17) und der an diesen angrenzenden unteren Abschnitte (52d, 53d) der Einfaltungen (52, 53) zur Ausbildung unterer Längsrandstreifen (21, 22) bis auf die bereits im ersten Schweißtakt erfolgte Verschweißung der Querränder (47, 47; 48, 48) des Zuschnitts (17) durchgeführt wird;
9. Konturschweißen der Innenhülle (3) des Innenbehälters (2), deren Zuschnitt (17) aus einer Mehrlagenfolie, insbesondere einer Zweilagenfolie aus einem verschweißbaren Folienmaterial wie Polyethylen und einem nicht verschweißbaren Folienmaterial wie Polyamid gemäß Verfahrensschritt 8 in einem Schweißtakt;
10. Aufschweißen eines Zuschnitts (23) aus Folienmaterial mit zwei als Befestigungsschlaufen (24, 25) ausgebildeten Rändern und einem angeschweißten Einfüllstutzen (5) auf die obere Folienbahn (30) des konturgeschweißten Zuschnitts (17) der Innenhülle (3) des Innenbehälters (2), wobei der Einfüllstutzen (5) mit dem Randbereich der Einfüllöffnung (31) verschweißt wird;
11. Verschweißen des Auslaßstutzens (7) mit dem Randbereich der Auslaßöffnung (50) in der unteren Folienbahn (51) des konturgeschweißten Zuschnitts (17) der Innenhülle (3) des Innenbehälters (2);
12. Falten der konturgeschweißten Innenhülle (3) des Innenbehälters (2) auf die Behältergrundrißabmessungen, wobei die abgeschweißten Längsrandstreifen (19, 20; 21, 22) bündig gelegt werden;
13. linksseitiges Vernähen oder Verkleben der abgeschweißten oberen Längsrandstreifen (19, 20) der zusammengefalteten Innenhülle (3) mit dem Deckelzuschnitt (16) der Außenhülle (4);
14. linksseitiges Vernähen oder Verkleben der abgeschweißten Längsrandstreifen (21, 22) der zusammengefalteten Innenhülle (3) mit dem Bodenzuschnitt (15) der Außenhülle (4) und
15. Auffalten der Innenhülle (3) und Vernähen oder Verkleben des Mantelzuschnitts (14) der Außenhülle (4) über den Umfang mit derem Bodenzuschnitt (15) und den unteren Längsrandstreifen (21, 22) der Innenhülle (3) sowie mit dem Deckelzuschnitt (16) der Außenhülle (4) und den oberen Längsrandstreifen (19, 20) der Innenhülle (3).

6. Verfahren mit den Verfahrensschritten 1 bis 14 nach Anspruch 5 zur Herstellung von flexiblen Innenbehältern, **gekennzeichnet durch** folgende anschließende Verfahrensschritte:
1. Linksseitiges Vernähen oder Verkleben des Mantelzuschnitts (14) der Außenhülle (4) über den Umfang mit deren Bodenzuschnitt (15) und den unteren Längsrandstreifen (21, 22) der Innenhülle (3);
2. Durchziehen des Mantelzuschnitts (14) zusammen mit der Innenhülle (3) und dem Bodenzuschnitt (15) nach rechts und
3. umlaufendes Vernähen oder Verkleben des nach rechts gewendeten Mantelzuschnitts (14) der Außenhülle (4) über den Umfang mit dem Deckelzuschnitt (16) der Außenhülle (4) und den oberen Längsrandstreifen (21, 22) der Innenhülle (3).

## Claims

1. Transport and storage container for liquids, having a pallet-like underframe (12), which is fitted for handling by means of a stacker truck, storage and retrieval unit or similar transport means, a cuboid or cubical inner container (2) made of plastic material with respectively one closeable filling and outlet opening or a closeable. filling and withdrawal opening and a lattice casing (9) which abuts on the inner container (2) and is made of criss-crossing horizontal (10) and vertical (11) lattice rods made of metal, the inner container (2) being mounted on the upper frame (26) of the lattice casing (9) and/or on a protective covering (cover rods 27, 28) of the transport container (1), **characterised in that** the flexible inner container (2) comprises an inner envelope (3) made of a plastic material foil and an outer envelope (4) made of a woven material, the outer envelope (4) of the inner container (2) comprising a casing-, a base- and a cover blank ( 14, 15, 16), and the closed inner envelope (3), which is contour-welded from a blank (17) made from a side-folded tube (18) made of a plastic material foil, being sewed or glued to the casing-, the base- and the cover blank (14, 15, 16) of the outer envelope (4) with weld-cut longitudinal and/or transverse edge strips (19, 20; 21,22).

2. Container according to claim 1, **characterised by** a blank (23) which is welded onto the blank (17) of the inner envelope (3) of the inner container (2) and which has edges configured as loops (24, 25) for suspending the inner container (2) on cover rods (27, 28) which are mounted on the upper frame (26) of the lattice casing (9).

3. Container according to claim 2, **characterised in that** the blank (23) with the suspension loops (24, 25) has a central opening (29), which is disposed in a congruent manner relative to a central opening (31) in the upper foil web (30) of the blank (17) of the inner envelope (3) of the inner container (2), both openings (29, 31) serving as insertion openings for a filling pipe connection (5) with a closing cover (screw cover 6), said filling pipe connection being welded to the blank (23) with the suspension loops (24, 25) and the inner envelope (3) of the inner container (2).

4. Container according to one of the claims 1 to 3, **characterised by** a insertion opening (32), which is disposed in the cover blank (16) of the outer envelope (4) of the inner container (2), for the filling pipe connection (5) and by holding bands (33) sewed onto the cover blank (16) for attaching the inner container (2) to the upper frame (26) of the lattice casing (9).

5. Method of producing flexible inner containers for transport and storage containers according to claims 1 to 4, **characterised by** the following method steps:
1. cutting a casing blank (14) for the outer envelope (4) of the inner container (2) from a woven web on a cutting table, and transferring the axis markings (34) and edge markings (35) for the cuboid or cubical casing (36), which is to be sewn, of the outer envelope (4), from the cutting table to the casing blank (14), in order to position the casing (36), base blank (15) and cover blank (16) of the outer envelope (4) during subsequent sewing or gluing to the inner envelope (3);
2. reverse-side sewing of the casing blank (14) at the borders (37, 38) into the casing (36) of the outer envelope (4);
3. cutting a cover blank (16) from a woven web, for the outer envelope (4) of the inner container (2) with rounded corners (39) and an opening (32) for inserting the filling pipe connection (5) of the inner container (2), on a cutting table, and transferring the axis markings (40) from the cutting table to the cover blank (16);
4. sewing-on of holding bands (33) at prescribed positions of the cover blank (16);
5. cutting a base blank (15) from a woven web, for the outer envelope (4) of the inner container (2) with rounded corners (41), on a cutting table, and transferring the axis markings (42) from the cutting table to the base blank (15);
6. cutting a blank (17) for the inner envelope (3) of the inner container (2) from a side-folded tube (18), which is folded-in up to the central longitudinal axis (43 - 43) and made of foil material, on a cutting table, the longitudinal edges (44, 45) of the blank (17) having approximately twice the size of the length (46) of the inner container (2) which is to be produced, and the transverse edges (47, 48) of the blank (17) being dimensioned greater than the width (49) of the inner container (2) by a specific size.
7. cutting-out of the openings (31, 50) for inserting the filling pipe connection (5) and the outlet pipe connection (7) from the upper and the lower foil web (30, 51) of the blank (17) of the inner envelope (3);
8. contour welding of the inner envelope (3) of the inner container (2), in the case of a blank (17) made from a side-folded tube (18) made of a single-layer foil, the transverse edges (47, 47; 48, 48), which are situated one above the other, being welded to the intermediately-situated edges (52a, 52b; 53a, 53b) of the folds (52, 53) of the folded-up blank (17) in a first weld cycle, longitudinal edge strips (19, 20) being weld-cut from the upper foil web (30) and from the upper portion (52c, 53c), which is situated thereunder, of the associated fold (52, 53) by means of a longitudinal weld seam (54, 55) at the longitudinal edges (44, 45) of the upper foil web (30) of the blank (17), which longitudinal edge strips extend symmetrically relative to the centre (44a, 45a) of the two longitudinal edges (44, 45) of the blank (17), and diagonal weld seams (58 - 61) being placed from both ends (54a, 54b; 55a, 55b) respectively of the longitudinal weld seams (54, 55) through the upper foil web (30) and the upper portion (52c, 53c), situated thereunder, of the associated fold (52, 53) up to the centre (47a, 48a) of the transverse edges (47, 48) of the blank (17), in order to weld-cut corresponding portions of the upper foil web (30) and of the folds (52, 53) of the blank (17), and there being implemented, in a second weld cycle, the same contour welding of the lower foil web (51) of the blank (17) and of the lower portions (52d, 53d), which abut on said blank, of the folds (52, 53), in order to form lower longitudinal edge strips (21, 22) up to the welding of the transverse edges (47, 47; 48, 48) of the blank (17), which welding has already been effected in the first weld cycle;
9. contour welding of the inner envelope (3) of the inner container (2), the blank (17) of which is made of a multi-layer foil, in particular a two-layer foil made of a weldable foil material, such as polyethylene, and a non-weldable foil material, such as polyamide, according to method step 8 in one weld cycle;
10. welding-on of a blank (23) made of foil material with two edges, which are configured as attachment loops (24, 25), and a welded-on filling pipe connection (5) to the upper foil web (30) of the contour-welded blank (17) of the inner envelope (3) of the inner container (2), the filling pipe connection (5) being welded to the edge region of the filling opening (31);
11. welding of the outlet pipe connection (7) to the edge region of the outlet opening (50) in the lower foil web (51) of the contour-welded blank (17) of the inner envelope (3) of the inner container (2);
12. folding of the contour-welded inner envelope (3) of the inner container (2) to the container outline dimensions, the weld-cut longitudinal edge strips (19, 20; 21, 22) being placed in a flush manner;
13. reverse-side sewing or gluing of the weld-cut upper longitudinal edge strips (19, 20) of the folded-together inner envelope (3) to the cover blank (16) of the outer envelope (4);
14. reverse-side sewing or gluing of the weld-cut longitudinal edge strips (21, 22) of the folded-together inner envelope (3) to the base blank (15) of the outer envelope (4) and
15. unfolding of the inner envelope (3) and sewing or gluing of the casing blank (14) of the outer envelope (4) over the circumference to the base blank (15) thereof and to the lower longitudinal edge strips (21, 22) of the inner envelope (3) and also to the cover blank (16) of the outer envelope (4) and to the upper longitudinal edge strips (19, 20) of the inner envelope (3).

6. Method with the method steps 1 to 14 according to claim 5 for producing flexible inner containers, **characterised by** the following subsequent method steps:
1. reverse-side sewing or gluing of the casing blank (14) of the outer envelope (4) over the circumference to the base blank (15) thereof and to the lower longitudinal edge strips (21, 22) of the inner envelope (3);
2. pulling-through of the casing blank (14) together with the inner envelope (3) and the base blank (15) to the right side and
3. circumferential sewing or gluing of the casing blank (14) of the outer envelope (4) which is turned to the right side over the circumference to the cover blank (16) of the outer envelope (4) and the upper longitudinal edge strips (21, 22) of the inner envelope (3).

## Revendications

1. Récipient de transport et de stockage de liquides, comportant un support (12) sous forme de palette prévu pour être manipulé à l'aide d'un chariot gerbeur, d'un transélévateur ou d'un autre moyen de transport, une cuve intérieure (2) parallélépipédique ou cubique en matière plastique munie à la fois d'une ouverture de remplissage et d'une ouverture de sortie qui peuvent être fermées ou d'une ouverture de remplissage et d'une ouverture de soutirage qui peuvent être fermées et une chemise en treillis (9) appliquée à la cuve intérieure (2) et composée de barres de treillis métalliques horizontales et verticales qui se croisent ; la cuve intérieure (2) étant fixée au cadre supérieur (26) de la chemise en treillis (9) et/ou à un recouvrement de protection (barres de couvercle 27, 28) du récipient de transport (1),
**caractérisé en ce que** la cuve intérieure (2) flexible se compose d'une enveloppe intérieure (3) en feuille de matière plastique et d'une enveloppe extérieure (4) en matériau tissé ; l'enveloppe extérieure (4) de la cuve intérieure (2) se compose d'une pièce latérale, d'une pièce de fond et d'une pièce de couvercle (14, 15, 16) et l'enveloppe intérieure (3) fermée, qui est soudée sur le contour à partir d'une pièce (17) prise dans un tube souple à plis latéraux (18) en feuille de matière plastique, est cousue ou collée à la pièce latérale, à la pièce de fond et à la pièce de couvercle (14, 15, 16) de l'enveloppe extérieure (4) par des bandes de bord longitudinales et par des bandes de bord transversales (19, 20 ; 21, 22) entièrement soudées.

2. Récipient selon la selon la revendication 1, **caractérisé par** une pièce (23) soudée sur la pièce (17) de l'enveloppe intérieure (3) de la cuve intérieure (2) et munie de bords sous forme de boucles (24, 25) pour suspendre la cuve intérieure (2) à des barres de couvercle (27, 28) fixées au cadre supérieur (26) de la chemise en treillis (9).

3. Récipient selon la revendication 2, **caractérisé en ce que** la pièce (23) munie des boucles de suspension (24, 25) présente une ouverture centrale qui est disposée de façon à coïncider avec une ouverture (31) centrale de la bande supérieure en feuille (30) de la pièce (17) de l'enveloppe intérieure (3) de la cuve intérieure (2) ; les deux ouvertures (29, 31) servent d'ouvertures pour engager un embout de remplissage (5) qui est soudé à la pièce (23) munie des boucles de suspension (24, 25) et à l'enveloppe intérieure (3) de la cuve intérieure (2) et qui comporte un couvercle de fermeture (couvercle vissé 6).

4. Récipient selon l'une des revendications 1 à 3, **caractérisé par** une ouverture d'engagement (32) disposée dans la pièce de couvercle (16) de l'enveloppe extérieure (14) de la cuve intérieure (2) et destinée à l'embout de remplissage (5) et par des bandes de maintien (33) cousues à la pièce de couvercle (16) et destinées à fixer la cuve intérieure (2) au cadre supérieur (26) de la chemise en treillis (9).

5. Procédé pour fabriquer des cuves intérieures flexibles pour des récipients de transport et de stockage selon les revendications 1 à 4, **caractérisé par** les étapes suivantes :
1. sur une table à découper on coupe dans une bande de tissu une pièce latérale (14) pour l'enveloppe extérieure (4) de la cuve intérieure (2) et on transfère de la table à découper sur la pièce latérale (14) les marques d'axe (34) et les marques d'arêtes (35) destinées à l'enveloppe (36) (à coudre) parallélépipédique ou cubique de l'enveloppe extérieure (4) afin de positionner l'enveloppe (36), la pièce de fond (15) et la pièce de couvercle (16) de l'enveloppe extérieure (4) lorsque par la suite elles sont cousues ou collées à l'enveloppe intérieure (3),
2. on coud sur l'envers le long des lisières (37, 38) la pièce latérale (14) à l'enveloppe (36) de l'enveloppe extérieure (4),
3. on coupe sur une table à découper une pièce de couvercle (16) dans une bande de tissu pour l'enveloppe extérieure (4) de la cuve intérieure (2) en arrondissant les coins (39) et en pratiquant une ouverture (32) pour engager l'embout de remplissage (5) de la cuve intérieure (2) et on transfère de la table à découper à la pièce de couvercle (16) les marques d'axe (40),
4. on coud des bandes de maintien (33) à la pièce de fond (16) à des endroits prédéfinis,
5. sur une table à découper on coupe dans une bande de tissu une pièce de fond (15) pour l'enveloppe extérieure (4) de la cuve intérieure (2) en arrondissant les coins (39) et on transfère de la table à découper à la pièce de fond (15) les marques d'axe (42),
6. sur une table à découper on coupe une pièce (17) pour l'enveloppe intérieure (3) de la cuve intérieure (2) dans un tube à plis latéraux (18) fabriqué dans matériau en feuille et plié jusqu'à l'axe longitudinal médian (43-43) ; les bords longitudinaux (44, 45) de la pièce (17) ayant une grandeur qui représente approximativement deux fois la longueur (46) de la cuve intérieure (2) à fabriquer et les bords transversaux (47, 48) de la pièce (17) étant, dans une mesure définie, plus grands que la largeur (49) de la cuve intérieure (2),
7. dans les bandes en feuille supérieure et inférieure (30, 51) de la pièce (17) de l'enveloppe intérieure (3), on découpe les ouvertures (31, 50) destinées à insérer l'embout de remplissage (5) et l'embout de décharge (7),
8. on soude sur le contour l'enveloppe intérieure (3) de la cuve intérieure (2) ; pour une pièce (17) formée à partir d'un tube à plis latéraux (18) pris dans une feuille d'insertion, dans une première phase de soudure les bords latéraux (47, 47 ; 48, 48) superposés sont soudés aux bords (52a, 52b ; 53a, 53b) situés entre eux des plis rentrés (52, 53) de la pièce (17) repliée,
sur les bords longitudinaux (44, 45) de la bande supérieure en feuille (30) de la pièce (17), on soude entièrement des bandes de bord longitudinal (19, 20) par un joint soudé longitudinal (54, 55) réalisé sur la bande supérieure en feuille et sur le segment (52c, 53c) supérieur situé au-dessous du pli rentré (52, 53)
et, à partir de chacune des deux extrémités (54a, 54b ; 55a, 55b) des joints soudés longitudinaux (54, 55), des joints soudés (58 à 61) obliques sont posés à travers la bande supérieure en feuille (30) et le segment (52c, 53c) - situé au-dessous - du pli rentré (52, 53) correspondant jusqu'au milieu (47a, 48a) des bords transversaux (47, 48) de la pièce (47) afin de souder entièrement les segments correspondants de la bande supérieure en feuille (30) et les plis rentrés (52, 53) de la pièce (17)
et, dans une deuxième phase de soudure, par la même soudure sur le contour, sauf la soudure des bords transversaux (47, 47 ; 48, 48) de la pièce (17) puisque cette soudure a déjà été réalisée dans la première phase de soudure, on soude la bande inférieure en feuille (51) de la pièce (17) et les segments (52d, 53d) inférieurs (qui y touchent) des plis rentrés (52, 53) afin de constituer des bandes de bord longitudinal (21, 22) inférieures.
9. on soude sur le contour l'enveloppe intérieure (3) - de la cuve intérieure (2) - dont la pièce (17) est une feuille à plusieurs couches, en particulier une feuille à deux couches, constituée d'un matériau soudable en feuille comme le polyéthylène et d'un matériau non soudable en feuille comme le polyamide d'après l'étape 8 du procédé dans une phase de soudure,
10. une pièce (23) constituée d'un matériau en feuille comportant deux bords qui prennent la forme de boucles de fixation (24, 25) et un embout de remplissage (5) qui y est soudé, est soudée sur la bande supérieure en feuille (30) de la pièce (17) - soudée par la périphérie - de l'enveloppe intérieure (3) de la cuve intérieure (2), l'embout de remplissage (5) étant soudé à la zone du bord de l'ouverture de remplissage (31).
11. on soude l'embout de décharge (17) à la zone de bord de l'ouverture de décharge (50) de la bande inférieure en feuille (51) de la pièce (17) - soudée sur le contour - de l'enveloppe intérieure (3) de la cuve intérieure (2),
12. on plie l'enveloppe intérieure (3) - soudée sur le contour - de la cuve intérieure (2) aux dimensions projetées du récipient, les bandes de bord longitudinal (19, 20 ; 21, 22) entièrement soudées étant déposées en affleurement,
13. on coud ou on colle sur l'envers à la pièce de couvercle (16) de l'enveloppe extérieure (4) les bandes supérieures de bord longitudinal (19, 20) entièrement soudées de l'enveloppe intérieure (3) repliée,
14. on coud ou on colle sur l'envers à la pièce de fond (15) de l'enveloppe extérieure (4) les bandes de bord longitudinal (21, 22) entièrement soudées de l'enveloppe intérieure (3) repliée et
15. on replie l'enveloppe intérieure (3) et on coud ou on colle sur le contour la pièce latérale (14) de l'enveloppe extérieure (4) à sa pièce de fond (15) et aux bandes inférieures de bord longitudinal (21, 22) de l'enveloppe intérieure (3) ainsi qu'à la pièce de couvercle (16) de l'enveloppe extérieure (4) et aux bandes de bord longitudinal (19, 20) de l'enveloppe intérieure (3).

6. Procédé pour fabriquer des récipients intérieurs flexibles selon les étapes 1 à 14 de la revendication 5, **caractérisé par** les étapes suivantes réalisées à la suite des précédentes :
1. on coud ou on colle sur l'envers la pièce latérale (14) de l'enveloppe extérieure (4) sur la périphérie à sa pièce de fond (15) et aux bandes inférieures de bord longitudinal (21, 22) de l'enveloppe intérieure (3),
2. on retourne à l'endroit la pièce latérale (14) en même temps que l'enveloppe intérieure (3) et la pièce de fond (15),
3. la pièce d'enveloppe (14) - de l'enveloppe extérieure (4) - qui est retournée à l'endroit sur le pourtour est cousue ou collée tout autour à la pièce de couvercle (16) de l'enveloppe extérieure (4) et à la bande supérieure de bord longitudinal (21, 22) de l'enveloppe intérieure (3).
